# EUROPÄISCHE PATENTSCHRIFT

(11) **EP 0 976 903 B1**
(45) Veröffentlichungstag und Bekanntmachung des Hinweises auf die Patenterteilung: **02.05.2001**
(21) Anmeldenummer: 99113887.6
(22) Anmeldetag: 16.07.1999
(51) Int. Cl.: E05B 65/20, E05B 7/00

(54) **Türgriffmodul für eine Kraftfahrzeugtür**
Doorhandle module for vehicles
Module de poignée de porte pour un véhicule

(30) Priorität: 27.07.1998 DE 19833671
(43) Veröffentlichungstag der Anmeldung: 02.02.2000
(73) Patentinhaber: VALEO GmbH & Co Schliesssysteme KG, 42579 Heiligenhaus (DE)
(72) Erfinder: Schwab, Dittmar, 63110 Rodgau (DE)
(74) Vertreter: Podszus, Burghart, Dipl.-Phys., Dipl.-Wirtsch.-Ing.

(56) Entgegenhaltungen:
- EP-A- 0 229 885
- EP-A- 0 646 688
- DE-A- 4 328 494
- DE-U- 8 612 621

## Beschreibung

Die Erfindung betrifft ein Türgriffmodul für eine mit einem Türschloß versehene Kraftfahrzeugtür, welches einen an der Kraftfahrzeugtür befestigbaren Lagerbügel und ein an dem Lagerbügel schwenkbar angeordnetes Griffteil umfaßt, das über ein Gestänge mit dem Türschloß in Wirkverbindung steht.

Bei bekannten derartigen Türgriffmodulen (z.B. EP-A-0 646 688), insbesondere solchen, bei denen das Griffteil als Bügelgriff ausgebildet ist, muß nach der Montage des Modules an der Fahrzeugtür das jeweilige vom Türschloß kommende Anbindungselement (Gestänge bzw. Bowdenzug) relativ zeitaufwendig mit dem Griffteil verbunden werden.

Der Erfindung liegt daher die Aufgabe zugrunde, ein Türgriffmodul der oben erwähnten Art anzugeben, bei dem die Anbindung des von dem Türschloß kommenden Gestänges an das Griffteil des Modules auf einfache und schnelle Weise erfolgen kann.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken, das Griffteil des Türgriffmodules über einen Schwenkhebel mit dem Gestänge des Türschlosses zu verbinden, wobei der Schwenkhebel an einem in einer Führung des Lagerbügels in Richtung deren Längsachse verschiebbaren Trägerteil befestigt ist, derart, daß zur Verbindung des Schwenkhebels mit dem Gestänge der Schwenkhebel auf das dem Lagerbügel zugewandte Ende hin verschiebbar und anschließend mit diesem verbindbar ist. Zur Verschiebung des Trägerteiles ist eine seitlich an dem Lagerbügel angeordnete Stellschraube vorgesehen, die von der dem Türschloß zugewandten Seite der Kraftfahrzeugtür betätigbar ist.

Vorzugsweise wird der Schwenkhebel mit dem Gestänge über einen an dem Schwenkhebel angeordneten zapfenförmigen Mitnehmer, der in eine entsprechende Aufnahme des Gestänges eingreift, verbunden, wobei zur lagerichtigen Befestigung des Schwenkhebels an dem Gestänge Verstellelemente (z.B. mehrere Teilhebel oder ein Kulissenstein) vorgesehen sind.

Um eine einfache und zeitsparende Montage eines erfindungsgemäßen Türgriffmodules mit einem Bügelgriff an der jeweiligen Kraftfahrzeugtür durchzuführen, hat es sich als besonders vorteilhaft erwiesen, wenn das dem Trägerteil zugewandte Ende des Bügelgriffes eine sich in Richtung des ersten Schwenkhebels erstreckende Verlängerung aufweist, in die ein mit dem Schwenkhebel verbundener Arm eingreift, derart, daß beide Teile durch Verschieben des Trägerteiles miteinander in Eingriff gelangen.

Dadurch ist es unter anderem möglich, zunächst das Türgriffmodul ohne den Bügelgriff an der Fahrzeugtür vorzumontieren und dann, nach Einführen der Enden des Bügelgriffes in die dafür vorgesehenen Ausnehmungen des Lagerbügels, durch einfaches Verschieben des Trägerteiles sowohl das Gestänge mit dem Schwenkhebel als auch das Gestänge mit dem Ende des Bügelgriffes zu verbinden.

Weitere Einzelheiten und Vorteile der Erfindung ergeben sich aus den folgenden anhand von Figuren erläuterten Ausführungsbeispielen. Es zeigen:
- Fig. 1: L einen Längsschnitt durch ein erfindungsgemäßes Türgriffmodul;
- Fig.2: 2 einen Schnitt durch das Türgriffmodul entlang der in Fig.1 mit II-II bezeichneten Schnittlinie, welches mit einem nur schematisch dargestellten Türschloß verbunden ist;
- Fig.3: 3 eine vergrößerte Darstellung eines ersten Ausführungsbeispieles des in Fig.2 mit 14 bezeichneten Schwenkhebelarmes;
- Fig.4: einen teilweisen Schnitt des in Fig.3 dargestellten Schwenkhebelarmes entlang der dort mit IV-IV bezeichneten Schnittlinie;
- Fig.5: eine vergrößerte Darstellung eines zweiten Ausführungsbeispieles des in Fig.2 mit 14 bezeichneten Schwenkhebelarmes und
- Fig.6: einen teilweisen Schnitt des in Fig.5 dargestellten Schwenkhebelarmes entlang der dort mit VI-VI bezeichneten Schnittlinie.

In Fig.1 ist mit 1 ein Türgriffmodul bezeichnet, welches einen an der entsprechenden Kraftfahrzeugtür 2 befestigten Lagerbügel 3 und einen an dem Lagerbügel schwenkbar angeordneten Bügelgriff 4 umfaßt. Der Lagerbügel 3 ist mit einem Trägerteil 5 verbunden, welches in einer Führung 6 (Fig.2) des Lagerbügels in Richtung deren Längsachse 7 mittels einer Stellschraube 8 verschiebbar angeordnet ist.

An dem Trägerteil 5 ist ein zweiarmiger Schwenkhebel 9 befestigt, der um eine zur Längsachse des Lagerbügels parallele Welle 10 (Fig.1) schwenkbar angeordnet ist. Der zweite Arm 11 des Schwenkhebels 9 greift in eine gabelförmige Ausnehmung 12 einer sich in Richtung des Schwenkhebels 9 erstreckenden Verlängerung 13 des Bügelgriffes 4.

An dem ersten Arm 14 des Schwenkhebels 9 ist ein Mitnehmer 15 befestigt, der in das dem Schwenkhebel 9 zugewandte Ende eines mit einem Türschloß 16 verbundenen Gestänges 17 formschlüssig eingreift, so daß bei Ziehen des Bügelgriffes 4 ein Verschwenken des Schwenkhebels 9 und damit auch ein Verschieben des Gestänges 17 erfolgt. Dadurch wird die bei Kraftfahrzeugtüren 2 üblicherweise verwendete Schließfalle 18 verschwenkt und die Fahrzeugtür 2 kann geöffnet werden.

Zur Montage des Türgriffmodules 1 wird zunächst der Lagerbügel 3 mit dem Trägerteil 5 an dem Rahmen der Kraftfahrzeugtür 2 befestigt. Dabei ist die Stellschraube 8 so weit aus dem Lagerbügel 3 herausgedreht, daß das Trägerteil 5 an die rechte Wand 19 (Fig.2) des Lagerbügels 3 verschoben werden kann. In dieser Stellung greift weder der Mitnehmer 15 des ersten Armes 14 des Schwenkhebels 9 in eine entsprechende Aufnahme 20 des Gestänges 17 noch der zweite Arm 11 in die gabelförmige Ausnehmung 12 der Verlängerung 13 des Bügelgriffes 4 ein.

Nach Einsetzen des Bügelgriffes 4 in den Lagerbügel 3 wird durch eine Öffnung 21 der Türseitenwand 22 durch Verdrehen der Stellschraube 8 das Trägerteil 5 so lange nach links verschoben, bis der Mitnehmer 15 in die Aufnahme 20 des Gestänges 17 und der zweite Arm 11 des Schwenkhebels 9 in die gabelförmige Ausnehmung 12 der Verlängerung 13 des Bügelgriffes 4 eingreift.

Selbstverständlich ist die Erfindung nicht auf das vorstehend beschriebene Ausführungsbeispiel beschränkt. So ist in dem dargestellten Ausführungsbeispiel beispielsweise der Schwenkhebel 9 derart an dem Trägerteil 5 angeordnet, daß sich das dem Lagerbügel 3 zugewandte Ende des Gestänges 17 auf der der Stellschraube 8 abgewandten Seite des Schwenkhebels 9 befindet. Selbstverständlich wäre es aber auch möglich, das Trägerteil auf der der Stellschraube 8 gegenüberliegenden Seite mit einem Gewinde zu versehen, so daß die Stellschraube das Trägerteil zur Verbindung von Gestänge und Schwenkhebel statt nach links nach rechts verschiebt. In diesem Fall müßte der Mitnehmer und das Gestänge sich lediglich auf der der Stellschraube zugewandten Seite des Schwenkhebels befinden. Außerdem müßte bei einer derartigen Lösung die gabelförmige Ausnehmung des Bügelgriffes um 180° verdreht angeordnet werden, damit bei einem Anziehen der Stellschraube der erste Arm des Schwenkhebels ebenfalls in diese Ausnehmung hineingezogen wird.

Da es bei der Montage des Türgriffmodules vorkommen kann, daß der Mitnehmer des ersten Schwenkhebelarmes nicht genau in der gewünschten Weise in die Aufnahme des mit dem vormontierten Schloß verbundenen Gestänges 17 eingreift, hat es sich als vorteilhaft erwiesen, wenn der erste Schwenkhebelarm auch noch nachträglich von der Türaußenseite in bezug auf die Lage der Aufnahme 20 des Gestänges 17 justiert werden kann. Entsprechende Ausführungsbeispiele zeigen die Fig.3-6.

Dabei setzt sich der in den Fig.3 und 4 wiedergegebene und mit 14' bezeichnete erste Arm des Schwenkhebels aus zwei Teilhebeln 23, 24 zusammen. Der erste Teilhebel 23 ist fest mit dem nicht dargestellten zweiten Arm 11 des Schwenkhebels verbunden und weist ein Gewinde 25 auf, in welches eine Befestigungsschraube 26 einschraubbar ist. Mit dieser kann der zweite Teilhebel 24, der den Mitnehmer 15' trägt, an dem ersten Teilhebel 23 befestigt werden. Der zweite Teilhebel 24 ist gegenüber dem ersten Teilhebel 23 verschwenkbar, wobei die maximale Schwenkbewegung durch ein Langloch 27 gegeben ist. Zur Justierung des Mitnehmers 15' in bezug auf die Aufnahme 20 des Gestänges 17 wird zunächst die Befestigungsschraube 26 gelöst und nach Eingreifen des Mitnehmers 15' in die Aufnahme 20 wieder festgezogen.

In den Fig.5 und 6 ist ein weiteres Ausführungsbeispiel eines mit 14'' bezeichneten ersten Schwenkhebelarmes dargestellt. Dabei wird der Mitnehmer 15'' von einem Kulissenstein 28 geführt, welcher innerhalb eines Langloches 29 des Schwenkhebelarmes 14'' verschoben werden kann, und der über eine Rastverzahnung 30 mit dem ersten Arm 14'' verbindbar ist.

Zur Justierung des Mitnehmers 15'' wird dieser gegen den Druck einer Feder 31 in Richtung auf die Aufnahme des Gestänges 17 gedrückt, so daß der Kulissenstein 28 ebenfalls aus der Rastverzahnung 30 gedrückt wird. Hat der Mitnehmer 15'' seine richtige Lage erreicht, wird er losgelassen und die Feder 31 drückt den Kulissenstein 28 wieder in die Rastverzahnung 30 zurück.

Soll in das erfindungsgemäße Türgriffmodul 1 ein Schließzylinder integriert werden, so hat es sich als vorteilhaft erwiesen, die Aufnahmeeinrichtung für den Schließzylinder ebenfalls in das Trägerteil zu integrieren. In Fig.1 ist eine entsprechende Aufnahmeeinrichtung mit dem Bezugszeichen 32 versehen. In Fig.2 wurde die Aufnahmeeinrichtung 32 aus Übersichtlichkeitsgründen nur als Kreis gestrichelt angedeutet.

### Bezugszeichenliste

- 1: Türgriffmodul
- 2: Kraftfahrzeugtür
- 3: Lagerbügel
- 4: Griffteil, Bügelgriff
- 5: Trägerteil
- 6: Führung
- 7: Längsachse
- 8: Stellschraube
- 9: Schwenkhebel
- 10: Welle
- 11: zweiter Arm
- 12: Ausnehmung, gabelförmige Ausnehmung
- 13: Verlängerung
- 14,14',14'': erster Arm, Arm, Schwenkhebelarm
- 15,15',15'': Mitnehmer
- 16: Türschloß
- 17: Gestänge
- 18: Schließfalle
- 19: rechte Wand
- 20: Aufnahme
- 21: Öffnung
- 22: Türseitenwand
- 23: erste Teilhebel
- 24: zweite Teilhebel
- 25: Gewinde
- 26: Befestigungsschraube
- 27: Langloch
- 28: Kulissenstein
- 29: Langloch
- 30: Rastverzahnung
- 31: Feder
- 32: Aufnahmeeinrichtung

## Patentansprüche

1. Türgriffmodul für eine mit einem Türschloß (16) versehene Kraftfahrzeugtür (2), welches einen an der Kraftfahrzeugtür (2) befestigbaren Lagerbügel (3) und ein an dem Lagerbügel (3) schwenkbar angeordnetes Griffteil (4) umfaßt, das über ein Gestänge (17) mit dem Türschloß (16) in Wirkverbindung steht,
dadurch gekennzeichnet, daß
a) das Türgriffmodul (1) ein Trägerteil (5) umfaßt, an dem ein mit dem Gestänge (17) und dem Griffteil (4) verbindbarer erster Arm (14,14',14'') eines federbeaufschlagten Schwenkhebels (9) angeordnet ist;
b) das Trägerteil (5) in einer Führung (6) des Lagerbügels (3) in Richtung deren Längsachse (7) verschiebbar angeordnet ist, derart, daß zur Verbindung des Schwenkhebels (9) mit dem Gestänge (17) der erste Schwenkhebelarm (14,14',14'') auf das dem Lagerbügel (3) zugewandte Ende hin verschiebbar und anschließend mit diesem verbindbar ist und
c) zur Verschiebung des Trägerteiles (5) eine seitlich an dem Lagerbügel (3) angeordnete Stellschraube (8) vorgesehen ist.

2. Türgriffmodul nach Anspruch 1, **dadurch gekennzeichnet**, daß der Schwenkhebel (9) derart an dem Trägerteil (5) angeordnet ist, daß sich das dem Lagerbügel (3) zugewandte Ende des Gestänges (17) auf der der Stellschraube (8) abgewandten Seite des ersten Schwenkhebelarmes (14, 14',14'') befindet.

3. Türgriffmodul nach Anspruch 1 oder 2, **dadurch gekennzeichnet**, daß der Schwenkhebel (9) mit dem Gestänge (17) über einen an dem ersten Schwenkhebelarm (14,14',14'') angeordneten zapfenförmigen Mitnehmer (15,15',15''), der in eine entsprechende Aufnahme (20) des Gestänges (17) eingreift, verbindbar ist.

4. Türgriffmodul nach Anspruch 3, **dadurch gekennzeichnet**, daß zur lagerichtigen Befestigung des ersten Schwenkhebelarmes (14') an dem Gestänge (17) der erste Schwenkhebelarm (14') zwei Teilhebel (23,24) umfaßt, derart, daß der zweite den Mitnehmer (15') enthaltende Teilhebel (24) gegenüber dem ersten Teilhebel (23) innerhalb eines vorgegebenen Winkelbereiches verschwenkbar und an diesem mittels einer Befestigungsschraube (26) fixierbar ist.

5. Türgriffmodul nach Anspruch 3, **dadurch gekennzeichnet**, daß zur lagerichtigen Befestigung des ersten Schwenkhebelarmes (14'') an dem Gestänge (17) der Mitnehmer (15'') mit einem Kulissenstein (28) verbunden ist, welcher entlang eines in dem Schwenkhebelarm (14'') angeordneten Langloches (29) verschiebbar und über eine Rastverzahnung (30) mit dem ersten Schwenkhebelarm (14'') verbindbar ist.

6. Türgriffmodul nach einem der Ansprüche 1 bis 5, **dadurch gekennzeichnet**, daß es sich bei dem Griffteil (4) um einen Bügelgriff handelt, dessen dem Trägerteil (5) zugewandtes Ende eine sich in Richtung des Schwenkhebels (9) erstreckende Verlängerung (13) mit einer Ausnehmung (12) aufweist, in die ein mit dem Schwenkhebel (9) verbundener zweiter Arm (11) eingreift.

7. Türgriffmodul nach Anspruch 6, **dadurch gekennzeichnet**, daß die Ausnehmung (12) der Verlängerung (13) des Griffteiles (4) und der an dem Schwenkhebel (9) angeordnete weitere Arm (11) derart angeordnet sind, daß beide Teile durch Verschieben des Trägerteiles (5) miteinander in Eingriff gelangen.

8. Türgriffmodul nach einem der Ansprüche 1 bis 7, **dadurch gekennzeichnet**, daß bei einem Türgriffmodul (1) mit integriertem Schließzylinder das Trägerteil (5) gleichzeitig als Aufnahmeeinrichtung (32) für den Schließzylinder ausgebildet ist.

## Claims

1. A door handle module for a motor vehicle door (2) provided with a door lock (16), which comprises a bearing bow (3) which can be attached to the motor vehicle door (2) and a handle part (4) pivoted on the bearing bow (3), which is in effective communication with the door lock (16) via a rod assembly (17),
**characterised in that**
a) the door handle module (1) comprises a supporting part (5) on which a first arm (14, 14', 14") of a spring-loaded swivel lever (9) is disposed, which arm can be connected with the rod assembly (17) and the handle part (4),
b) the supporting part (5) is displaceably disposed in a guide (6) of the bearing bow (3) in the direction of its longitudinal axis in such a manner that for the connection of the swivel lever (9) with the rod assembly (17) the first swivel lever arm (14, 14', 14") can be displaced towards the end facing the bearing bow (3) and subsequently can be connected therewith and
c) an adjusting screw (8) disposed laterally on the bearing bow (3) is provided for the displacement of the supporting part (5).

2. A door handle module according to Claim 1,
**characterised in that** the swivel lever (9) is disposed on the supporting part (5) in such a manner that the end of the rod assembly (17) facing the bearing bow (3) is situated on the side of the first swivel lever arm (14, 14', 14") that is faced away from the adjusting screw (8).

3. A door handle module according to Claim 1 or 2,
**characterised in that** the swivel lever (9) can be connected to the rod assembly (17) via a peg-shaped catch (15, 15', 15"), provided on the first swivel lever arm (14, 14', 14"), which engages in a corresponding seat (20) of the rod assembly (17).

4. A door handle module according to Claim 3,
**characterised in that,** for the positionally correct attachment of the first swivel lever arm (14') to the rod assembly (17), the first swivel lever arm (14') comprises two sub-levers (23, 24) in such a manner that the second sub-lever (24) containing the catch (15') is swivellable in relation to the first sub-lever (23) inside a predetermined angular region and can be fixed thereto by means of a fastening screw (26).

5. A door handle module according to Claim 3,
**characterised in that**, for the positionally correct attachment of the first swivel arm (14") to the rod assembly (17), the catch (15") is connected to a sliding block (28), which is displaceable along a slot (29) provided in the swivel lever arm (14") and can be connected via snap-in toothing (30) to the first swivel lever arm (14").

6. A door handle module according to one of Claims 1 to 5,
**characterised in that** the handle part (4) is a bow-type handle, whose end facing the supporting part (5) comprises a prolongation (13), extending in the direction of the swivel lever (9), with a recess (12) into which a second arm (11) connected to the swivel lever (9) engages.

7. A door handle module according to Claim 6,
**characterised in that** the recess (12) in the prolongation (13) of the handle part (4) and the further arm (11) disposed on the swivel lever (8) are disposed in such a manner that both parts come into mutual engagement by displacement of the supporting part (5).

8. A door handle module according to one of Claims 1 to 7,
**characterised in that** in the case of a door handle module (1) with an integrated closing cylinder the supporting part (5) is simultaneously designed as a housing device (32) for the closing cylinder.

## Revendications

1. Module de poignée de porte pour une portière de véhicule (2) munie d'une serrure de portière (16) qui comprend un étrier porteur (3) pouvant être fixé sur la portière du véhicule (2) et une partie formant poignée (4) disposée de manière pivotante sur l'étrier porteur (3) et qui fait l'objet d'une liaison fonctionnelle avec la serrure de portière (16) au moyen d'une barre de liaison (17), caractérisé en ce que :
a) le module de poignée de portière (1) comprend une pièce porteuse (5) sur laquelle est disposé un premier bras (14, 14', 14") d'un levier pivotant (9) soumis à la force d'un ressort, ce bras pouvant être relié à la barre de liaison (17) et à la partie formant poignée (4) ;
b) la pièce porteuse (5) est disposée de manière coulissante dans un guide (6) de l'étrier porteur (3) en direction de l'axe longitudinal (7) de celui-ci, et ceci de manière à ce que, pour réaliser le raccordement du levier pivotant (9) à la barre de liaison (17), le premier bras du levier pivotant (14, 14', 14") puisse coulisser vers l'extrémité dirigée vers l'étrier porteur (3) et puisse ensuite être relié à celle-ci et
c) en ce qu'une vis de réglage (8) disposée sur le côté de l'étrier porteur (3) est prévue pour le déplacement de la pièce porteuse (5).

2. Module de poignée de porte selon la revendication 1, caractérisé en ce que le levier pivotant (9) est disposé de telle façon sur la pièce porteuse (5) que l'extrémité de la barre de liaison (17) dirigée vers l'étrier porteur (3) se trouve sur le côté du premier bras du levier pivotant (14, 14', 14") opposé à la vis de réglage (8).

3. Module de poignée de porte selon la revendication 1 ou 2, caractérisé en ce que le levier pivotant (9) peut être relié avec la barre de liaison (17) par l'intermédiaire d'un toc d'entraînement en forme de tourillon (15, 15', 15") disposé sur le premier bras du levier pivotant (14, 14', 14") et qui s'engage dans un logement correspondant (20) de la barre de liaison (17).

4. Module de poignée de porte selon la revendication 3, caractérisé en ce que, pour une fixation en bonne position du premier bras du levier pivotant (14') sur la barre de liaison (17), le premier bras du levier pivotant (14') comprend deux sections de leviers (23, 24), et ceci de telle façon que la deuxième section de levier (24) comprenant le toc d'entraînement (15') puisse être pivotée par rapport à la première section de levier (23) à l'intérieur d'une zone angulaire prédéterminée et puisse être fixée sur celle-ci au moyen d'une vis de fixation (26).

5. Module de poignée de porte selon la revendication 3, caractérisé en ce que, pour une fixation en bonne position du premier bras du levier pivotant (14") sur la barre de liaison (17), le toc d'entraînement (15") est relié à un coulisseau (28) qui peut être déplacé le long d'une ouverture oblongue (29) ménagée dans le bras du levier pivotant (14") et qui peut être rendu solidaire du premier bras du levier pivotant (14") par l'intermédiaire d'une denture à crans (30).

6. Module de poignée de porte selon l'une des revendications 1 à 5, caractérisé en ce que, dans le cas de la partie formant poignée (4), il s'agit d'une poignée porteuse (5) comprend une rallonge (13) s'étendant en direction du levier pivotant (9) et incluant un évidement (12) dans lequel s'engage un deuxième bras (11) relié au levier pivotant (9).

7. Module de poignée de porte selon la revendication 6, caractérisé en ce que l'évidement (12) de la rallonge (13) de la partie formant poignée (4) et l'autre bras (11) placé sur le levier pivotant (9) sont disposés de telle façon que les deux pièces se mettent en prise lorsque la pièce porteuse (5) est déplacée.

8. Module de poignée de porte selon l'une des revendications 1 à 7, caractérisé en ce que, dans le cas d'un module de poignée de porte (1) avec un cylindre de serrure intégré, la pièce porteuse (5) est en même temps réalisée comme dispositif récepteur (32) pour le cylindre de serrure.
